# EUROPÄISCHE PATENTSCHRIFT

(11) **EP 1 305 524 B1**
(45) Veröffentlichungstag und Bekanntmachung des Hinweises auf die Patenterteilung: **18.10.2006**
(21) Anmeldenummer: 01956582.9
(22) Anmeldetag: 02.08.2001
(51) Int. Cl.: F04C 18/08, F04C 18/16

(54) **VERDICHTER**
COMPRESSOR
COMPRESSEUR

(30) Priorität: 02.08.2000 DE 20013338 U
(43) Veröffentlichungstag der Anmeldung: 02.05.2003
(73) Patentinhaber: Rietschle Thomas Schopfheim GmbH, 79650 Schopfheim (DE)
(72) Erfinder: GARCZORZ, Reinhard, 79541 Lörrach (DE); SCHOLZ, Fritz-Martin, 79686 Hasel (DE)
(74) Vertreter: Rau, Albrecht
(86) Internationale Anmeldenummer: PCT/EP2001/008967
(87) Internationale Veröffentlichungsnummer: WO 2002/010593

(56) Entgegenhaltungen:
- EP-A- 0 577 062
- EP-A- 1 099 855
- WO-A-94/16228
- US-A- 3 745 854
- US-A- 4 702 885
- PATENT ABSTRACTS OF JAPAN vol. 014, no. 247 (M-0978), 25. Mai 1990 (1990-05-25) & JP 02 067488 A (KOBE STEEL LTD), 7. März 1990 (1990-03-07)
- PATENT ABSTRACTS OF JAPAN vol. 017, no. 343 (M-1436), 29. Juni 1993 (1993-06-29) & JP 05 043917 A (MITSUBISHI MATERIALS CORP), 23. Februar 1993 (1993-02-23)
- PATENT ABSTRACTS OF JAPAN vol. 017, no. 407 (M-1454), 29. Juli 1993 (1993-07-29) & JP 05 079468 A (MITSUBISHI MATERIALS CORP), 30. März 1993 (1993-03-30)
- PATENT ABSTRACTS OF JAPAN vol. 017, no. 282 (M-1420), 31. Mai 1993 (1993-05-31) & JP 05 010282 A (NTN CORP;OTHERS: 01), 19. Januar 1993 (1993-01-19)

## Beschreibung

Die Erfindung betrifft einen Verdichter gemäß dem Oberbegriff von Anspruch 1.

Verdichter bedürfen im allgemeinen der Kühlung, um die beim Verdichtungsprozeß anfallende Wärme abzuführen. Auf eine direkte Kühlung der Rotoren und Wellen wird zumeist aus Kostengründen verzichtet. Die Kühlung der Rotoren erfolgt dann nur indirekt über den Fördermedienstrom und über das direkt gekühlte Gehäuse.

Wegen der direkten Kühlung des Gehäuses, beispielsweise durch eine Luftströmung oder einen Wassermantel, und die nur indirekte Kühlung der Rotoren tritt im Betrieb eine hohe Temperaturdifferenz zwischen Gehäuse und Rotoren auf. Diese Temperaturdifferenz muß bei der Auslegung der Spalte berücksichtigt werden. Der größeren Temperaturdehnung der Rotoren wird durch vergrößerte Spalte im kalten Zustand Rechnung getragen. Der Unterschied der Spaltgröße im kalten Zustand zur Spaltgröße im Betriebszustand, d.h. bei einer Temperaturdifferenz in der Größenordnung von 100° K, wird als Spaltreduzierung bezeichnet. Um ein Anlaufen der Rotoren unter allen Umständen zu verhindern, werden die Spaltweiten für die maximale thermische Belastung festgelegt, die sich durch die unterschiedlichen Druckverhältnisse und Drehzahlen ergibt. Die Berücksichtigung der Spaltreduzierung führt dann zu einer Bemessung der Spaltweiten im kalten Zustand. Man ist aber bestrebt, die Spalte möglichst klein zu halten, um Rückströmungen zu minimieren und den volumetrischen sowie den isentropen Wirkungsgrad zu maximieren.

Diese Überlegungen führen in der Praxis zur Verwendung von Werkstoffen mit geringer Wärmedehnung. Als Standardwerkstoff wird für Gehäuse Gußeisen mit Lamellengraphit und für die Rotoren Gußeisen mit Kugelgraphit verwendet. Der Wärmedehnungskoeffizient beträgt jeweils αₖ = 10,5⁻⁶/K. Bei Verwendung von Gußeisen für Gehäuse und Rotoren und einem Außendurchmesser der Rotoren von beispielsweise 100 mm ergibt sich für die Spaltreduzierung ein Wert von etwa 0,1 mm. Damit können befriedigende Wirkungsgrade erzielt werden. Die Verwendung eines Materials wie Aluminium kommt hingegen nicht in Betracht, da wegen der mehr als doppelt so großen Wärmedehnung die entsprechenden Werte der Spaltreduzierung bei etwa 0,24 mm liegen würden, so dass die Spaltweiten im kalten Zustand mehr als doppelt so groß sein müßten, wodurch die Spaltverluste enorm vergrößert würden.

Aus der JP-A-05010282 ist ein Verdichter bekannt, dessen Gehäuse aus einer Aluminiumlegierung und dessen Rotoren aus Harz gebildet sind. Um eine Spaltreduzierung im Betrieb des Verdichters möglichst zu vermeiden, wird die Zusammensetzung des Harzmaterials so gewählt, daß es im wesentlichen den gleichen Wärmedehnungskoeffizienten wie die Aluminiumlegierung aufweist.

Aus der US-A-4,702,885 ist ein Verfahren zur Herstellung einer Aluminium-Silizium-Legierung mit verbesserten Materialeigenschaften hinsichtlich Hitzebeständigkeit und Verschleißfestigkeit bekannt.

Durch die Erfindung wird ein Verdichter geschaffen, der trotz Verwendung von Aluminium-Werkstoffen geringe Spaltweiten und einen entsprechend hohen Wirkungsgrad aufweist. Gemäß der Erfindung besteht der Rotor aus einem pulvermetallurgisch hergestellten, siliziumhaltigen Aluminium-Werkstoff und das Gehäuse besteht im wesentlichen aus Aluminium. Unter Aluminium für das Gehäuse wird im wesentlichen reines Aluminium oder eine Aluminium-Legierung mit dem typischen relativen großen Wärmedehnungskoeffizienten von etwa 23,8 x 10⁻⁶/K verstanden. Der pulvermetallurgisch hergestellte, siliziumhaltige Aluminium-Werkstoff hat hingegen einen Wärmedehnungskoeffizient von nur etwa 16 x 10⁻⁶/K. Geht man wiederum von einem Rotordurchmesser von 100 mm aus, so ergibt sich bei der erfindungsgemäßen Werkstofflcombination bei einer Temperaturdifferenz von 100° K eine Spaltreduzierung, die wie folgt berechnet wird: ${S}_{W A} = ( {α}_{k 1} \times Δ {T}_{1} - {α}_{k 2} \times Δ {T}_{2} ) \times L .$

Die Spaltreduzierung ist mit einem Wert von 0,113 mm somit kaum größer als der entsprechende Wert bei Verwendung von Gußeisen für Gehäuse und Rotoren.

Die Verwendung von Aluminium anstelle von Gußeisen erbringt erhebliche Vorteile, insbesondere ein geringeres Gewicht, kürzere Bearbeitungszeiten, Korrosionsbeständigkeit, geringere Herstellungskosten.

Bei der bevorzugten Ausführungsform ist auf den Oberflächen der Rotoren eine Isolierschicht aufgebracht. Durch diese Isolierschicht wird der

Wärmeübergang von dem komprimierten Fördermedium auf die Rotoren vermindert. Der Wärmestrom wird verstärkt über die Welle des Rotors abgeführt. Die verminderte Erwärmung der Rotoren durch die Isolierschicht führt zu einer geringeren Wärmedehnung und läßt daher kleinere Spaltweiten zu, wodurch der Wirkungsgrad gesteigert wird.

Weitere Merkmale und Vorteile der Erfindung ergeben sich aus der folgenden Beschreibung zweier Ausführungsformen des Verdichters und aus den beigefügten Zeichnungen. In den Zeichnungen zeigen:
- Figur 1 schematisch einen geöffneten Klauenverdichter mit Blick auf die Rotoren;
- Figur 2 eine entsprechende Ansicht einer Ausführungsvariante; und
- Figur 3 eine weitere Ausführungsvariante.

Der in Fig. 1 beispielshalber gezeigte Verdichter hat einen allgemein mit 10 bezeichnetes Gehäuse mit einer inneren Kammer 12, die aus zwei einander überschneidenden Teilzylindern gleicher Größe besteht. In der Kammer 12 sind zwei Rotoren 14, 16 in Form von zweiflügeligen Wälzkolben aufgenommen. Jeder Rotor 14, 16 sitzt auf einer entsprechenden Welle 18, 20. Die zueinander parallelen Wellen 18, 20 sind durch ein (nicht gezeigtes) Getriebe synchronisiert. Die Rotoren 14, 16 laufen im inneren der Kammer 12 ohne gegenseitige Berührung und ohne Berührung mit der Wandung der Kammer 12. Sie wälzen sich ineinander ab und bilden dabei Arbeitsräume variabler Größe, wobei eine innere Verdichtung stattfindet.

Die im Betrieb des Verdichters anfallende Wärme wird im wesentlichen durch Kühlung des Gehäuses 10 abgeführt. Zu diesem Zweck weist das Gehäuse 10 eine Vielzahl von Kühlrippen auf, die von einem Luftstrom umströmt werden. Die erwärmte Abluft ist in der Zeichnung durch Pfeile symbolisiert. Die Rotoren 14, 16 und die Wellen 18, 20 werden nicht direkt gekühlt. Ein Teil des Wärmestroms wird über die Wellen 18, 20 und ein anderer Teil über den Fördermedienstrom abgeführt. Um die Erwärmung der Rotoren 14, 16 im Betrieb zu reduzieren, ist ihre Oberfläche mit einer thermisch isolierenden Beschichtung versehen.

Das Gehäuse 10 besteht aus Aluminium oder einer Aluminium-Legierung, deren Wärmedehnungskoeffizient etwa 23,8 x 10⁻⁶/K beträgt. Die Rotoren 14, 16 bestehen aus einem Aluminium-Werkstoff, dessen Wärmedehnungskoeffizient etwa 16 x 10⁻⁶/K beträgt. Durch diese Werkstoffpaarung ergibt sich eine Spaltreduzierung, die - bezogen auf einen Rotordurchmesser von 100 mm - etwa 0,113 mm beträgt.

Der Aluminium-Werkstoff, aus dem die Rotoren 14, 16 bestehen, ist pulvermetallurgisch hergestellt und dispersionsverfestigt. Die Zusammensetzung des Aluminium-Werkstoffs für die Rotoren ist vorzugsweise wie folgt:
18,5 bis 21,5 Gew.% Silizium,
4,6 bis 5,4 Gew% Eisen,
1,8 bis 2,2 Gew.% Nickel
Rest: Aluminium

Das der Erfindung zugrunde liegende Prinzip ist bei den meisten Bauformen von Verdichtern mit berührungslosen Rotoren anwendbar, mit besonderem Vorteil jedoch bei zweiwelligen Verdichtern mit innerer Verdichtung, z.B. Klauenverdichter und Schraubenverdichter. Die Erfindung erstreckt sich allgemein auf die Verwendung einer pulvermetallurgischen Al-Si-Legierung bei Rotoren von Verdichtern, Pumpen und Drehkolbenmaschinen in Kombination mit einem Gehäuse aus Aluminium, insbesondere bei Maschinen mit berührungslos arbeitenden Rotoren.

Bei der in Fig. 2 gezeigten Ausführungsvariante ist das Gehäuse aus einem Außenkörper 10a, der aus Aluminium oder einer Aluminiumlegierung besteht, und einem darin eingegossenen Ring 10b aufgebaut. Der Ring 10b besteht aus einer pulvermetallurgischen, dispersionsverfestigten Al-Si-Legierung der oben näher beschriebenen Art. Der Ring bildet die Begrenzung der Kammer in der die Rotoren des Verdichters aufgenommen sind. An der Grenzfläche zwischen Außenkörper 10a und Ring 10b sind die beiden Werkstoffe miteinander verschmolzen, so daß ein inniger Verbund zwischen Außenkörper 10a und Ring 10b besteht. Da der Ring 10b aus einem Material von wesentlich größerer Festigkeit als das Material des Außenkörpers 10a besteht, bestimmen seine Wärmedehnungseigenschaften im wesentlichen die Wärmedehnung des Gehäuses als ganzes. Auch die Rotoren bestehen bei dieser Ausführungsform aus einer Al-Si-Legierung der oben beschriebenen Art. Der Ring ist mit angegossenen Versteifungsrippen 10c versehen, die radial auswärts gerichtet sind. In jedem Eckbereich des Gehäuses ist eine dieser Versteifungsrippen angeordnet.

Bei dieser Ausführungsform kann eine Spaltreduzierung von ca. 0,16 mm erreicht werden, wiederum bezogen auf einen Rotordurchmesser von 100 mm.

Bei der in Fig. 3 gezeigten Ausführungsform hat das Gehäuse einen Lagerdeckel 22, mit zwei Lagern 24, 26 für die Wellen 18, 20. Beiderseits der Lager 24, 26 ist in dem Lagerdeckel 22 eine Versteifungsrippe 28, 30 aus einer dispersionsverfestigten Aluminiumlegierung eingegossen. Durch diese Versteifungsrippen 28, 30 wird einerseits die Lagerung der Wellen 18, 20 versteift, zum anderen wird die Wärmedehnung des Achsabstandes reduziert.

## Patentansprüche

1. Verdichter mit einem Gehäuse und wenigstens einem in dem Gehäuse drehbar mittels einer Welle gelagerten Rotor, der ohne Berührung mit dem Gehäuse rotiert, wobei das Gehäuse im Wesentlichen aus Aluminium besteht, und wobei die Kühlung des wenigstens einen Rotors nur indirekt über einen Fördermedienstrom und über das direkt gekühlte Gehäuse erfolgt, **dadurch gekennzeichnet, dass** der Rotor aus einer pulvermetallurgischen Al-Si-Legierung mit einem Wärmedehnungskoeffizienten von etwa 16 x 10⁻⁶/K besteht und dass das Aluminium, aus dem das Gehäuse besteht, einen Wärmedehnungskoeffizienten von etwa 23,8 x 10⁻⁶/K aufweist.

2. Verdichter nach Anspruch 1, **dadurch gekennzeichnet, dass** die Al-Si-Legierung dispersionsverfestigt ist.

3. Verdichter nach Anspruch 1 oder 2, **dadurch gekennzeichnet, dass** die Al-Si-Legierung folgende Zusammensetzung aufweist:
18,5 bis 21,5 Gew.-% Silizium,
4,6 bis 5,4 Gew.-% Eisen,
1,8 bis 2,2 Gew.-% Nickel,
Rest: Aluminium.

4. Verdichter nach einem der Ansprüche 1 bis 3, **dadurch gekennzeichnet, dass** das Gehäuse durch einen Luftstrom gekühlt ist.

5. Verdichter nach einem der Ansprüche 1 bis 4, **dadurch gekennzeichnet, dass** er zwei berührungslos ineinander abwälzende Drehkolben aufweist.

6. Verdichter nach Anspruch 5, **dadurch gekennzeichnet, dass** er mit innerer Verdichtung arbeitet.

7. Verdichter nach Anspruch 6, **dadurch gekennzeichnet, dass** die Drehkolben zwei- oder dreiflügelig ausgebildet sind.

8. Verdichter nach einem der Ansprüche 1 bis 4, **dadurch gekennzeichnet, dass** er als Schraubenverdichter ausgebildet ist.

9. Verdichter nach einem der Ansprüche 1 bis 8, **dadurch gekennzeichnet, dass** auf der Oberfläche der Rotoren eine Isolierschicht aufgebracht ist.

10. Verdichter nach einem der vorstehenden Ansprüche, **dadurch gekennzeichnet, dass** das Gehäuse einen Außenkörper aus Aluminium und einen darin eingegossenen Ring aus einer dispersionsverfestigten pulvermetallurgischen Al-Si-Legierung aufweist.

11. Verdichter nach Anspruch 10, **dadurch gekennzeichnet, dass** an der Grenzfläche des Ringes und des Außenkörpers deren Werkstoffe miteinander verschmolzen sind.

12. Verdichter nach Anspruch 10 oder 11, **dadurch gekennzeichnet, dass** der Ring unmittelbar den Rotor umgibt.

13. Verdichter nach einem der vorstehenden Ansprüche, **dadurch gekennzeichnet, dass** das Gehäuse wenigstens einen Lagerdeckel aufweist, der mit eingegossenen Versteifungsrippen aus einer dispersonverfestigten pulvexmetallurgischen Al-Si-Legierung versehen ist.

14. Verdichter nach Anspruch 13, **dadurch gekennzeichnet, dass** die Versteifungsrippen auf einander gegenüberliegenden Seiten der Lager angeordnet sind.

## Claims

1. Compressor comprising a housing and at least one rotor rotatably mounted in the housing by means of a shaft, which rotates without touching the housing, wherein the housing essentially consists of aluminum, and wherein the cooling of the at least one rotor happens indirectly by means of a delivery media flow and via the directly cooled housing, **characterized in that** the rotor consists of a powder metallurgic Al-Si-alloy comprising a heat strain coefficient of about 16 x 10^{- 6}/K and that the aluminum, of which the housing is made, has a heat strain coefficient of about 23.8 x 10⁻⁶/K.

2. Compressor according to claim 1, **characterized in that** the Al-Si-alloy is dispersion-hardened.

3. Compressor according to claim 1 or 2, **characterized in that** the Al-Si-alloy has the following composition:
18.5 to 21.5 percent in weight silicon,
4.6 to 5.4 percent in weight iron,
1.8 to 2.2 percent in weight nickel,
rest: aluminum.

4. Compressor according to one of claims 1 to 3, **characterized in that** the housing is cooled by an air flow.

5. Compressor according to one of claims 1 to 4, **characterized in that** it comprises two rotary pistons, rolling off in each other contact-free.

6. Compressor according to claim 5, **characterized in that** it works with an inner compression.

7. Compressor according to claim 6, **characterized in that** the rotary pistons are two-bladed or three-bladed.

8. Compressor according to one of claims 1 to 4, **characterized in that** it is a screw-type compressor.

9. Compressor according to one of claims 1 to 8, **characterized in that** an isolating layer is applied to the surface of the rotors.

10. Compressor according to one of the precedent claims, **characterized in that** the housing has an external body made of aluminum and a ring consisting of a dispersion-hardened powder metallurgic Al-Si-alloy molded therein.

11. Compressor according to claim 10, **characterized in that** at the interface of the ring and the external body their materials are fused together.

12. Compressor according to claim 10 or 11, **characterized in that** the ring directly surrounds the rotor.

13. Compressor according to one of the preceding claims, **characterized in that** the housing has at least one bearing cover provided with cast-in reinforcing ribs made of a dispersion-hardened powder metallurgic Al-Si-alloy.

14. Compressor according to claim 13, **characterized in that** the reinforcing ribs are arranged on opposing sides of the bearings.

## Revendications

1. Compresseur comportant un carter et au moins un rotor, qui est monté rotatif dans le carter au moyen d'un arbre et qui tourne sans entrer en contact avec le carter, le carter étant réalisé sensiblement en aluminium, et le refroidissement dudit au moins un rotor étant assuré seulement indirectement par un flux de fluide de transport et par l'intermédiaire du carter refroidi directement, **caractérisé en ce que** le rotor est réalisé dans un alliage Al-Si obtenu par la métallurgie des poudres, avec un coefficient de dilatation thermique de 16 x 10⁻⁶/K environ et **en ce que** l'aluminium, dans lequel est réalisé le carter, a un coefficient de dilatation thermique de 23,8 x 10⁻⁶/K.

2. Compresseur selon la revendication 1, **caractérisé en ce que** l'alliage Al-Si est durci par dispersion.

3. Compresseur selon la revendication 1 ou 2, **caractérisé en ce que** l'alliage Al-Si présente la composition suivante :
18,5 à 21,5 % en poids de silicium,
4,6 à 5,4 % en poids de fer,
1,8 à 2,2 % en poids de nickel,
reste : aluminium

4. Compresseur selon l'une quelconque des revendications 1 à 3, **caractérisé en ce que** le carter est refroidi par un flux d'air.

5. Compresseur selon l'une quelconque des revendications 1 à 4, **caractérisé en ce qu'**il comporte deux pistons rotatifs qui tournent l'un dans l'autre sans entrer en contact.

6. Compresseur selon la revendication 5, **caractérisé en ce qu'**il travaille avec un système d'étanchéité intérieur.

7. Compresseur selon la revendication 6, **caractérisé en ce que** les pistons rotatifs sont réalisés avec deux ou trois palettes.

8. Compresseur selon l'une quelconque des revendications 1 à 4, **caractérisé en ce qu'**il est réalisé sous forme de compresseur hélicoïdal.

9. Compresseur selon l'une quelconque des revendications 1 à 8, **caractérisé en ce qu'**une couche isolante est déposée sur la surface des rotors.

10. Compresseur selon l'une quelconque des revendications précédentes, **caractérisé en ce que** le carter comporte un corps extérieur en aluminium et une bague coulée dans celui-ci et réalisée dans un alliage Al-Si, obtenu par la métallurgie des poudres et durci par dispersion.

11. Compresseur selon la revendication 10, **caractérisé en ce que**, au niveau de l'interface entre la bague et le corps extérieur, les matériaux de ces derniers sont amalgamés.

12. Compresseur selon la revendication 10 ou 11, **caractérisé en ce que** la bague entoure directement le rotor.

13. Compresseur selon l'une quelconque des revendications précédentes, **caractérisé en ce que** le carter comporte au moins un couvercle de palier, lequel est muni de nervures de raidissement, coulées dans celui-ci et réalisées dans un alliage Al-Si, obtenu par la métallurgie des poudres et durci par dispersion.

14. Compresseur selon la revendication 13, **caractérisé en ce que** les nervures de raidissement sont agencées sur des côtés opposés du palier.
